# FASCICULE DE BREVET EUROPEEN

(11) **EP 3 139 015 B1**
(45) Date de publication et mention de la délivrance du brevet: **05.06.2019**
(21) Numéro de dépôt: 16186682.7
(22) Date de dépôt: 31.08.2016
(51) Int. Cl.: F01P 7/16

(54) **BOÎTIER DE SORTIE D'EAU**
THERMOSTATGEHÄUSE
WATER OUTLET HOUSING

(30) Priorité: 02.09.2015 FR 1558128
(43) Date de publication de la demande: 08.03.2017
(73) Titulaire: Renault S.A.S., 92100 Boulogne-Billancourt (FR)
(72) Inventeur: DEBROIS, Olivier, 47140 LAGUNA DE DUERO (ES)

(56) Documents cités:
- EP-A1- 1 783 392
- WO-A1-2005/061869
- WO-A2-2009/072049
- DE-U1- 29 820 453
- DE-U1-202012 004 701
- FR-A1- 2 711 393
- FR-A1- 2 774 423

## Description

La présente invention concerne, de manière générale, le circuit de refroidissement d'un moteur à combustion interne et se rapporte plus particulièrement aux boîtiers de sortie d'eau.

L'invention se réfère, plus précisément, aux boîtiers de sortie d'eau réalisés en matière plastique.

Généralement, un véhicule automobile est équipé d'un circuit de refroidissement destiné à réguler la température du moteur à combustion interne dont il est doté, et à assurer son bon fonctionnement. L'abaissement de sa température se fait par le passage d'un liquide de refroidissement, dont la circulation est générée par une pompe. Le liquide est conventionnellement appelé eau, mais correspond la plupart du temps à un liquide réfrigérant.

Le circuit de refroidissement est en général pourvu d'un boîtier de sortie d'eau, se présentant sous la forme d'une enceinte, et comportant un thermostat et un capteur de température. Le boîtier comprend également une entrée apte à recevoir l'eau venant du moteur, ainsi que deux sorties pour la redirection de cette eau vers un radiateur et vers un aérotherme.

Lorsque le moteur est chaud, il peut être nécessaire, soit de stabiliser sa température, soit de le refroidir. Dans ce cas, la température élevée de l'eau venant du moteur engendre le mouvement d'une portion du thermostat, qui se rétracte, provoquant l'ouverture de la sortie vers le radiateur. Ce dernier, associé à un ventilateur, refroidit l'eau qui le traverse, avant que celle-ci soit redirigée vers le moteur.

Au contraire, lorsque le moteur est froid, il peut être nécessaire d'empêcher le refroidissement de l'eau qui le traverse, afin notamment de garantir son démarrage rapide. Dans ce cas, l'eau venant du moteur est froide, ce qui engendre le mouvement inverse de la portion du thermostat, qui se dilate, et qui a pour conséquence de bloquer la circulation de l'eau vers le radiateur. Le circuit emprunté par l'eau est plus petit que dans le cas précédent. Aussi, le boîtier est généralement doté d'une troisième sortie dite sortie de dérivation ou sortie « by-pass », connectée à un circuit de dérivation. Le mouvement du thermostat provoque en parallèle l'ouverture de la sortie de dérivation. Par conséquent, lorsque le débit d'eau est trop important, l'eau peut circuler à la fois à travers la sortie de dérivation et la sortie vers l'aérotherme, menant au moteur.

En outre, l'eau circule par l'aérotherme, destiné à assurer le chauffage de l'habitacle, et ce en permanence, que la sortie vers le radiateur soit ouverte ou fermée.

D'autre part, le capteur de température, localisé au niveau du boîtier de sortie d'eau, joue un rôle majeur, en permettant le maintien de la température optimale à tous les régimes de fonctionnement du moteur, notamment en actionnant le moteur électrique du ventilateur associé au radiateur.

A cet égard, le capteur est associé au circuit de refroidissement par montage sur le boîtier de sortie d'eau. Un joint torique est intercalé entre le boîtier et le capteur afin de prévenir les risques de fuite, et une agrafe est ajoutée pour maintenir plus efficacement les deux éléments.

Toutefois, malgré la présence d'un joint, les risques de fuite d'un tel boîtier ne sont pas totalement éliminés.

De plus, lors d'une intervention de maintenance, il peut être nécessaire d'ôter le capteur du boîtier. L'espace libre dans le compartiment moteur du véhicule, à proximité du boîtier, est faible, ce qui rend le démontage peu aisé. Par ailleurs, cette manipulation après-vente implique de conserver cet espace libre, qui ne peut alors pas être envisagé dans le cadre d'une autre fonction.

Le document FR2774423 A1 décrit un boîtier d'eau selon le préambule de la revendication 1.

L'invention a donc pour but de remédier à ces inconvénients et de proposer un boîtier de sortie d'eau dont les risques de fuite sont évités et les problèmes rencontrés lors d'une intervention de maintenance sur celui-ci, comme précédemment décrits, écartés.

Un boîtier de sortie d'eau selon l'invention est défini dans la revendication 1.

On pourra prévoir que le soudage soit réalisé par soudure miroir.

Selon un autre mode de réalisation, le soudage correspond à un soudage par vibration.

De préférence, le capteur de température est localisé de manière à être au contact direct et continu de l'eau.

Selon une autre caractéristique, le capteur de température peut s'étendre selon l'axe de l'entrée d'eau venant du moteur.

L'invention se rapporte aussi à un véhicule automobile pourvu d'un circuit de refroidissement comprenant un boîtier de sortie d'eau selon la revendication 1.

D'autres buts, avantages et caractéristiques ressortiront de la description qui va suivre, donnée à titre purement illustratif et faite en référence aux dessins annexés sur les lesquels :
- la figure 1 est une vue en perspective d'un boîtier de sortie d'eau selon l'invention ;
- la figure 2 est une vue en coupe longitudinale d'un boîtier selon l'invention, comprenant un capteur de température intégré au boîtier par surmoulage ; et
- la figure 3 une vue en coupe longitudinale d'un boîtier selon l'invention, comprenant un capteur de température intégré au boîtier par soudage.

Comme illustré aux figures 1 à 3, un boîtier de sortie d'eau selon l'invention est désigné par la référence numérique générale 1. Un tel boîtier 1, réalisé en matière plastique, est destiné à équiper le circuit de refroidissement, non représenté, d'un véhicule automobile pourvu d'un moteur à combustion interne.

Le boîtier 1 comprend une enceinte 2 creuse comportant trois sorties 3, 4 et 5 pour la redirection d'eau. De préférence, chaque sortie correspond à un conduit de forme cylindrique, connecté à l'enceinte 2. Les extrémités libres 19, 20 et 21 des trois conduits 3, 4 et 5 sont respectivement destinées à être raccordées à un radiateur, un aérotherme et un circuit de dérivation, dont est pourvu le circuit de refroidissement.

Comme dans l'exemple illustré, le conduit 3 peut s'étendre dans le prolongement de l'enceinte 2. De plus, le conduit 4 peut être formé de deux portions 4a et 4b. La portion 4a raccorde le conduit 4 à l'enceinte 2 et la portion 4b s'étend parallèlement au conduit 3. Le conduit 5 peut quant à lui être formé de deux portions 5a et 5b où la portion 5a raccorde le conduit 5 à l'enceinte 2. Les portions 5a et 5b s'étendent parallèlement au conduit 3, et le diamètre de la portion 5a peut être légèrement supérieur au diamètre de la portion 5b.

Par ailleurs, l'agencement et la direction des conduits dépendent de l'encombrement dans le compartiment moteur, autour du boîtier 1, de sorte que l'on ne sort pas du cadre de l'invention si l'orientation des conduits 3, 4 et 5 diffère de celle illustré aux figures 1 à 3.

On notera que le raccordement des trois extrémités libres 19, 20 et 21 des conduits 3, 4 et 5 aux trois éléments du circuit peut être réalisé par l'intermédiaire de conduits supplémentaires, suffisamment longs.

De préférence, le boîtier 1 comprend un élément de contact 6. Dans l'exemple illustré, l'élément 6 est une surface plane fixée à l'enceinte 2, et destinée à être apposée sur la culasse du moteur du véhicule. Des orifices 7, 8, 9 et 10 peuvent être ménagés dans l'élément 6 de manière à recevoir des moyens de fixation, non représentés. Ces moyens de fixations comprennent avantageusement des vis, et sont destinés au maintien du boîtier 1 sur la culasse.

Comme dans l'exemple illustré, l'enceinte 2 peut être dotée d'une ouverture 11, pouvant être fermée de manière réversible à l'aide d'un bouchon 18. L'ouverture 11 est destinée à la purge manuelle du circuit de refroidissement.

Le boîtier 1 comprend également un capteur de température 12, pouvant être logé dans une portion cylindrique 13, fixée à l'enceinte 2.

Des renfoncements peuvent être ménagés sur le boîtier, de manière à pouvoir faciliter le montage les moyens de fixation au travers des orifices 7, 8, 9 et 10 pour la fixation du boîtier sur la culasse du moteur. Dans l'exemple illustré, les renfoncements 16 et 17 sont réalisés sur le conduit de sortie d'eau 3 pour faciliter l'accès aux orifices 8 et 9.

En référence aux figures 2 et 3 qui illustrent une coupe longitudinale du boîtier 1, le boîtier 1 comprend une entrée d'eau 14 permettant le passage de l'eau depuis le moteur vers l'enceinte 2. De manière avantageuse, l'entrée 14 est ménagée dans l'élément de contact 6.

De préférence, la portion cylindrique 13 est disposée sur le boîtier 1 de sorte que le capteur de température 12 soit au contact direct et continu de l'eau présente dans l'enceinte 2.

En outre, l'enceinte 2 renferme un thermostat 15, agencé de manière à pouvoir contrôler le passage de l'eau de l'enceinte 2 vers le radiateur, par l'intermédiaire de la sortie 3. Dans l'exemple illustré, l'axe longitudinal du thermostat s'étend perpendiculairement à l'axe longitudinal du capteur 12.

On notera que le capteur est, de préférence, disposé à l'opposé de l'entrée d'eau 14 du boîtier 1.

Le boîtier 1 représenté sur la figure 2 comprend un capteur de température 12 intégré de manière définitive au boîtier 1, et ce par surmoulage.

Par intégration définitive, on entend une fixation telle que le capteur 12 ne peut être séparé du boîtier 1 sans destruction du boîtier 1 ou du capteur 12.

L'exemple illustré à la figure 3 diffère de l'exemple illustré à la figure 2 par le fait que le boîtier 1 comprend un capteur de température 12 non pas obtenu par surmoulage, mais par soudage. On peut voir à la figure 3 que le capteur 12 est avantageusement soudé à la portion cylindrique 13, de sorte que deux prolongements 12a et 12b du capteur 12 sont intégrés à la portion 13.

On notera que le soudage pourra être réalisé par une méthode de soudure miroir ou encore par une méthode de soudage par vibration.

L'invention se rapporte également au procédé de fabrication d'un boîtier de sortie d'eau 1 comme précédemment décrit, comprenant une étape dans laquelle le capteur de température 12 est définitivement intégré au boîtier 1.

Selon un mode de réalisation, l'étape d'intégration du capteur 12 au boîtier est une étape de surmoulage. Le boîtier 1 est formé autour du capteur de température 12.

Selon un autre mode de réalisation, l'étape d'intégration du capteur 12 au boîtier est une étape de soudage. Le capteur de température 12 est soudé sur le boîtier 1.

En outre, l'invention concerne également un véhicule automobile dont le circuit de refroidissement comprend un boîtier de sortie d'eau 1 comme précédemment décrit.

La fabrication d'un boîtier selon l'invention est moins coûteuse que la fabrication d'un boîtier classique. Elle ne nécessite pas l'ajout d'un joint torique entre le capteur 12 et le boîtier 1, ni l'ajout d'une agrafe pour maintenir les deux éléments. L'étape de démontage du capteur 12 sur le boîtier 1 est supprimée. Ceci permet ainsi d'utiliser l'espace anciennement destiné au démontage, dans le cadre d'une nouvelle fonction.

De plus, l'intégration définitive du capteur de température et la suppression du joint torique permet d'éliminer les risques de fuite.

## Revendications

1. Boîtier de sortie d'eau pour un circuit de refroidissement d'un moteur à combustion interne, réalisé en matière plastique, comprenant un thermostat (15), un capteur de température (12), une entrée d'eau (14) venant du moteur, et trois sorties d'eau (3, 4, 5), la première sortie (4) étant destinée à alimenter en eau un aérotherme, la deuxième sortie (3) étant destinée à alimenter un radiateur et la troisième sortie (5) étant destinée à rediriger l'eau lorsque la sortie (3) destinée à alimenter le radiateur en eau est fermée par le thermostat (15), **caractérisé en ce qu'**il est obtenu par un procédé de fabrication selon lequel le capteur de température (12) est intégré définitivement au boîtier, de telle sorte que le capteur de température (12) ne puisse être séparé du boîtier sans destruction du boîtier ou du capteur de température, par une étape de surmoulage du boîtier autour du capteur (12) ou de soudure dudit capteur.

2. Boîtier de sortie d'eau selon la revendication 1, **caractérisé en ce que** le soudage est réalisé par soudure miroir ou par vibration.

3. Boîtier de sortie d'eau selon la revendication 1 ou 2, **caractérisé en ce qu'**il comprend une enceinte (2) creuse, l'entrée (14) rendant apte le passage de l'eau depuis le moteur vers l'enceinte (2).

4. Boîtier de sortie d'eau selon la revendication 3, **caractérisé en ce que** le capteur de température (12) est localisé de manière à être au contact direct et continu de l'eau présente dans l'enceinte (2) renfermant le thermostat (15).

5. Boîtier de sortie d'eau selon l'une quelconque des revendications précédentes, **caractérisé en ce que** le capteur de température (12) s'étend selon l'axe de l'entrée d'eau (14) venant du moteur.

6. Boîtier de sortie d'eau selon la revendication 4 ou 5, **caractérisé en ce que** l'axe longitudinal du thermostat (15) s'étend perpendiculairement à l'axe longitudinal du capteur (12).

7. Véhicule automobile pourvu d'un circuit de refroidissement comprenant un boîtier de sortie d'eau (1) selon l'une quelconque des revendications précédentes.

## Patentansprüche

1. Wasserauslassgehäuse für einen Kühlkreis eines Verbrennungsmotors, das aus Kunststoff hergestellt ist und einen Thermostat (15), einen Temperatursensor (12), einen Einlass (14) für Wasser vom Motor und drei Wasserauslässe (3, 4, 5) umfasst, wobei der erste Auslass (4) zur Versorgung eines Lufterhitzers mit Wasser bestimmt ist, wobei der zweite Auslass (3) zur Versorgung eines Kühlers bestimmt ist und der dritte Auslass (5) zur Umleitung des Wassers, wenn der Auslass (3), der zur Versorgung des Kühlers mit Wasser bestimmt ist, durch den Thermostat (15) geschlossen wird, bestimmt ist, **dadurch gekennzeichnet, dass** es durch ein Herstellungsverfahren erhalten wird, bei dem der Temperatursensor (12) durch einen Schritt des Anformens des Gehäuses um den Sensor (12) herum oder des Anschweißens des Sensors dauerhaft in das Gehäuse integriert wird, so dass der Temperatursensor (12) nicht ohne Zerstörung des Gehäuses oder des Temperatursensors von dem Gehäuse gelöst werden kann.

2. Wasserauslassgehäuse nach Anspruch 1, **dadurch gekennzeichnet, dass** das Schweißen durch Spiegelschweißen oder durch Vibrationsschweißen erfolgt.

3. Wasserauslassgehäuse nach Anspruch 1 oder 2, **dadurch gekennzeichnet, dass** es eine hohle Schale (2) umfasst, wobei der Einlass (14) das Strömen des Wassers vom Motor zur Schale (2) ermöglicht.

4. Wasserauslassgehäuse nach Anspruch 3, **dadurch gekennzeichnet, dass** der Temperatursensor (12) derart positioniert ist, dass er in direktem und andauerndem Kontakt mit dem in der Schale (2), die den Thermostat (15) umgibt, vorhandenen Wasser ist.

5. Wasserauslassgehäuse nach einem der vorhergehenden Ansprüche, **dadurch gekennzeichnet, dass** sich der Temperatursensor (12) entlang der Achse des Einlasses (14) für Wasser vom Motor erstreckt.

6. Wasserauslassgehäuse nach Anspruch 4 oder 5, **dadurch gekennzeichnet, dass** sich die Längsachse des Thermostats (15) senkrecht zur Längsachse des Sensors (12) erstreckt.

7. Kraftfahrzeug, das mit einem Kühlkreis versehen ist, der ein Wasserauslassgehäuse (1) nach einem der vorhergehenden Ansprüche umfasst.

## Claims

1. Water outlet housing for a cooling circuit of an internal combustion engine, made of plastic material, comprising a thermostat (15), a temperature sensor (12), an inlet (14) for water coming from the engine, and three water outlets (3, 4, 5), the first outlet (4) being intended for supplying water to a fan heater, the second outlet (3) being intended for supplying a radiator and the third outlet (5) being intended for redirecting the water when the outlet (3) that is intended for supplying the radiator with water is closed by the thermostat (15), **characterized in that** it is obtained by a manufacturing method according to which the temperature sensor (12) is permanently integrated into the housing, in such a way that the temperature sensor (12) cannot be separated from the housing without destroying either the housing or the temperature sensor, by means of a step of overmoulding the housing around the sensor (12) or of welding said sensor.

2. Water outlet housing according to Claim 1, **characterized in that** the welding is carried out by hot plate welding or by vibration.

3. Water outlet housing according to Claim 1 or 2, **characterized in that** it comprises a hollow enclosure (2), the inlet (14) allowing the water to pass from the engine to the enclosure (2).

4. Water outlet housing according to Claim 3, **characterized in that** the temperature sensor (12) is located so as to be in direct and continuous contact with the water present in the enclosure (2) that encloses the thermostat (15).

5. Water outlet housing according to any one of the preceding claims, **characterized in that** the temperature sensor (12) extends along the axis of the inlet (14) for water coming from the engine.

6. Water outlet housing according to Claim 4 or 5, **characterized in that** the longitudinal axis of the thermostat (15) extends perpendicular to the longitudinal axis of the sensor (12).

7. Motor vehicle provided with a cooling circuit comprising a water outlet housing (1) according to any one of the preceding claims.
